# EUROPÄISCHE PATENTSCHRIFT

(11) **EP 2 126 335 B1**
(45) Veröffentlichungstag und Bekanntmachung des Hinweises auf die Patenterteilung: **14.03.2012**
(21) Anmeldenummer: 08701473.4
(22) Anmeldetag: 15.01.2008
(51) Int. Cl.: F02M 61/14, F02M 63/02, F02M 55/00

(54) **INJEKTOR MIT ZUSATZKÖRPER**
INJECTOR WITH ADDITIONAL BODY
INJECTEUR AVEC CORPS SUPPLÉMENTAIRE

(30) Priorität: 19.02.2007 DE 102007008146
(43) Veröffentlichungstag der Anmeldung: 02.12.2009
(73) Patentinhaber: Robert Bosch GmbH, 70442 Stuttgart (DE)
(72) Erfinder: BOECKING, Friedrich, 70499 Stuttgart (DE)
(86) Internationale Anmeldenummer: PCT/EP2008/050361
(87) Internationale Veröffentlichungsnummer: WO 2008/101748

(56) Entgegenhaltungen:
- EP-A- 1 884 657
- DE-A1- 10 025 984
- DE-A1-102005 011 574
- JP-A- 2006 037 866

## Beschreibung

### Stand der Technik

Die Erfindung betrifft einen Injektor zum Einspritzen von Kraftstoff in einen Brennraum einer Brennkraftmaschine nach dem Oberbegriff des unabhängigen Anspruchs 1 sowie eine Einspritzvorrichtung mit einem derartigen Injektor gemäß Anspruch 10.

Ein derartiger Injektor ist aus der DE 100 25 984 A bekannt. Bei dem bekannten Injektor ist eine Fixiervorrichtung vorgesehen, die einen Zusatzkörper aufweist, der an den Injektorkörper angrenzt und der eine Auflagestelle zur Anlage an einer Spannpratze aufweist. Weitere Zusatzfunktionen des Zusatzkörpers sind der oben genannten Schrift jedoch nicht entnehmbar.

Der Erfindung liegt daher die Aufgabe zugrunde, einen Injektor vorzuschlagen, der mit geringen Materialkosten herstellbar ist. Ferner besteht die Aufgabe darin, eine Einspritzvorrichtung mit einem kostengünstig herstellbaren Injektor bereitzustellen.

Diese Aufgabe wird bei Injektoren mit den Merkmalen des unabhängigen Anspruchs gelöst. Vorteilhafte Weiterbildungen des jeweiligen Injektors sind in den zugeordneten Unteransprüchen aufgeführt.

Weitere Vorteile, Merkmale und Einzelheiten der Erfindung ergeben sich aus der nachfolgenden Beschreibung bevorzugter Ausführungsbeispiele, siehe anhand der Zeichnungen. Diese zeigen in:
- Fig. 1:: eine geschnittene Ansicht einer Einspritzvorrichtung mit einem einen Injektorkörper sowie einen Zusatzkörper aufweisenden Injektor und
- Fig. 2:: eine Schnittdarstellung entlang der Schnittlinie A-A gemäß Fig. 1.

### Ausführungsform der Erfindung

In den Figuren sind gleiche Bauteile und Bauteile mit der gleichen Funktion mit den gleichen Bezugszeichen gekennzeichnet.

In Fig. 1 ist ein als Common-Rail-Injektor ausgebildeter Injektor 1 gezeigt. Der Injektor 1 ist in einer Aufnahmebohrung 2 eines Zylinderkopfes 3 einer Brennkraftmaschine aufgenommen, wobei eine Spitze 4 eines Düsenkörpers 5 mit einer Düsenlochanordnung 6 in den Brennraum 7 einer Brennkraftmaschine hineinragt.

Der Injektor 1 wird in axialer Richtung in Richtung eines Aufnahmebohrungsbodens 8, bzw. in Richtung auf eine auf dem Aufnahmeboden 8 aufliegende Ringscheibe 9 von einer Spannpratze 10 mit einer Pratzkraft (Spannkraft) beaufschlagt. Dabei ist die Spannpratze 10 mittels einer Spannschraube 11 in ein Innengewinde 12 einer Fixierbohrung 13 im Zylinderkopf 3 verschraubt.

Der Injektor 1 umfasst den bereits erwähnten Düsenkörper 5 mit einem Druckraum 14 und einer in axialer Richtung verstellbar geführten Düsennadel 15. Auf dem Düsenkörper 5 liegt eine Drosselplatte 16 und auf dieser wiederum eine Ventilplatte 17 auf. In der Zeichnungsebene oberhalb der Ventilplatte 17 ist ein Injektorkörper 18 mit einem Aktuatorraum 19 angeordnet, wobei innerhalb des Aktuatorraums 19 ein elektromagnetischer Aktuator 20 mit einer Magnetspule 21 und einem Magnetanker 22 aufgenommen ist. Der Magnetanker 22 ist einstückig mit einem Ventilkolben 23 eines Steuerventils 24 ausgebildet. Der Düsenkörper 5, die Drosselplatte 16 und die Ventilplatte 17, innerhalb derer der Ventilkolben 23 des Steuerventils axial verstellbar aufgenommen ist, werden mittels einer Düsenspannmutter 25, die in axialer Richtung von der Spitze 4 des Düsenkörpers 5 durchsetzt ist, gegen den Injektorkörper 18 verspannt. Hierzu ist der Injektorkörper 18 mit einem Außengewinde 26 versehen, auf das die Düsenspannmutter 25 aufgeschraubt ist. Der Injektorkörper 18, die Drosselplatte 16, die Ventilplatte 17 und der Düsenkörper 5 sind definiert zueinander über nicht dargestellte in axialer Richtung weisende Fixierstifte ausgerichtet.

Mittels des Steuerventils 24 kann in an sich bekannter Weise der Kraftstoffdruck in einer Steuerkammer 27, in der auch eine auf die Düsennadel 15 wirkende Schließfeder 28 aufgenommen ist, beeinflusst werden, wodurch die Düsennadel 15, die mit ihrer in der Zeichnungsebene oberen Stirnseite 29 die Steuerkammer 27 begrenzt zwischen einer Schließstellung, in der die Düsennadel 15 an einem Nadelsitz 30 anliegt und die Düsenlochanordnung 6 versperrt und einer Öffnungsstellung, in der der Kraftstofffluss aus dem Druckraum 14 durch die Düsenlochanordnung 6 hindurch in den Brennraum freigegeben wird, verstellt werden. Dabei wird der Druckraum 14 über einen Versorgungskanal 31 mit unter Hochdruck stehendem Kraftstoff versorgt. An diesen Versorgungskanal 31 ist die Steuerkammer 28 über eine Zulaufdrossel 32 angeschlossen. In dem mittels des Steuerventils 24 öffnenbaren und schließbaren Kraftstoffablaufkanal 33 ist eine Ablaufdrossel 34 integriert, wobei die Durchflussquerschnitte der Zulaufdrossel 32 und der Ablaufdrossel 34 derart aufeinander abgestimmt sind, dass bei geöffnetem Steuerventil 24 ein Nettoabfluss von Kraftstoff aus der Steuerkammer 27 in einen Niederdruckbereich 35 (Aktuatorraum 19) resultiert.

Der Injektorkörper 18 ist mit einem in axialer Richtung weisenden Hochdruckanschluss 36 versehen, über den der in axialer Richtung verlaufende Versorgungskanal 31 an eine externe Versorgungsleitung 37 für unter Hochdruck stehenden Kraftstoff anschließbar ist. Die Versorgungsleitung 37 bzw. ein Befestigungsflansch 38 der Versorgungsleitung 37 ist hierzu mittels einer Spannmutter 39, die auf ein Außengewinde 40 des Hochdruckanschlusses 36 verschraubt ist, in axialer Richtung gegen den Injektorkörper 18 verspannt.

An dem Injektorkörper 18 liegt ein Zusatzkörper 41 an, der den Injektorkörper 18 in axialer Richtung überragt und der sich im Wesentlichen parallel zu dem Hochdruckanschluss 36 und dem in der Zeichnung gezeigten Abschnitt der Versorgungsleitung 37 erstreckt. Im Gegensatz zu dem Injektorkörper 18 ist der Zusatzkörper 41 nicht aus hochdruckfestem Stahl ausgebildet und weist keine Hochdruckkanäle oder -räume auf. Auf einer in der Zeichnungsebene oberen Stirnseite 42 des Zusatzkörpers 41 ist eine Auflagestelle 43 für die Spannpratze 10 ausgebildet, die somit unmittelbar in axialer Richtung kraftbeaufschlagend auf den Zusatzkörper 41 wirkt, der wiederum die Pratzkraft auf den in axialer Richtung benachbarten Injektorkörper 18 überträgt.

In den Zusatzkörper 41 ist ein in axialer Richtung verlaufender Niederdruckkanal 44 eingebracht, der sich innerhalb des Injektorkörpers 18 bis in den Aktuatorraum 19 fortsetzt, so dass bei geöffnetem Steuerventil 24 eine Steuermenge an Kraftstoff aus der Steuerkammer 27 durch den Aktuatorraum 19 (Niederdruckbereich 35) und von dort aus über den Niederdruckkanal 44 im Zusatzkörper 41 abfließen kann. Der Zusatzkörper 41 ist zu diesem Zweck in einer Ausnehmung 45 mit einem Rücklaufanschluss 46 versehen, an den eine Rücklaufleitung 47 angeschlossen ist, die die Spannpratze 10 in axialer Richtung durchsetzt.

Ferner ist in den Zusatzkörper 41, im Wesentlichen parallel zu dem Niederdruckkanal 44 verlaufend ein weiterer Kanal 48 zur Aufnahme von elektrischen Leitungen 49 zur Stromversorgung des Aktuators 20 vorgesehen. Zum Anschluss der elektrischen Leitungen 49 an eine externe elektrische Versorgungsleitung 50 ist innerhalb der Ausnehmung 45 ein elektrischer Anschluss 51 angeordnet.

Fig. 2 zeigt den Zusatzkörper 41 in einer Schnittansicht, wobei eine seitliche Aussparung 52 zu erkennen ist, innerhalb derer die Versorgungsleitung 37 angeordnet, die auf diese Weise quasi in axialer Richtung durch den Zusatzkörper 41 hindurchgeführt ist. Ferner ragen in den Zusatzkörper 41 zwei beabstandete Zentrierstifte 53 hinein, die an den Injektorkörper 18 angeformt sind und somit den Zusatzkörper 41 definiert zu dem Injektorkörper 18 ausrichten.

Randseitig ist der Zusatzkörper 41 mit drei in Umfangsrichtung voneinander beabstandet, in einem Winkel von jeweils etwa 120° zueinander angeordneten Führungen 54 versehen, die zur Anlage an einer Umfangswand 55 der Aufnahmebohrung 2 dienen und somit den Injektor 1 zentrieren.

## Patentansprüche

1. Injektor zum Einspritzen von Kraftstoff in einen Brennraum (7) einer Brennkraftmaschine, insbesondere Common-Rail-Injektor, mit einem einen Aktuator (20) aufnehmenden Injktorkörper (18) mit einem Hochdruckanschluss (36) für Kraftstoff und mit einem Zusatzkörper (41), wobei an den Injektorkörper (18) der Zusatzkörper (41) mit einer Auflagestelle (43) zur Anlage an einer Spannpratze (10) angrenzt,
**dadurch gekennzeichnet,**
**dass** eine zum Hochdruckanschluss (36) führende Versorgungsleitung (37) des Injektors (1) als separates Bauteil an dem Zusatzkörper (41) vorbei und/oder durch diesen hindurch, insbesondere axial durch eine seitliche Aussparung (52), geführt ist.

2. Injektor nach Anspruch 1, **dadurch gekennzeichnet, dass** die Auflagestelle (43) an einer von einer Düsennadelspitze des Injektors (1) abgewandten Stirnseite (42) des Zusatzkörpers (41) angeordnet ist.

3. Injektor nach Anspruch 1 oder 2, **dadurch gekennzeichnet, dass** mindestens ein Ausrichtmittel zum Ausrichten des Zusatzkörpers (41) relativ zu dem Injektorkörper (18) vorgesehen ist.

4. Injektor nach Anspruch 3, **dadurch gekennzeichnet, dass** das Ausrichtmittel als mindestens ein Zentrierstift (53) ausgebildet ist.

5. Injektor nach einem der Ansprüche 3 oder 4, **dadurch gekennzeichnet, dass** das Ausrichtmittel von dem insbesondere exzentrisch angeordneten Hochdruckanschluss (36) und/oder der zum Hochdruckanschluss (36) führenden Versorgungsleitung (37) gebildet ist.

6. Injektor nach einem der vorhergehenden Ansprüche
**dadurch gekennzeichnet,**
**dass** mindestens ein Kraftstoffniederdruckkanal (44) im Zusatzkörper (41) vorgesehen ist.

7. Injektor nach Anspruch 6, **dadurch gekennzeichnet, dass** an dem Zusatzkörper (41) ein Rücklaufanschluss (46) für eine Kraftstoffsteuermenge und/oder eine Kraftstoffleckagemenge angeordnet ist.

8. Injektor nach einem der vorhergehenden Ansprüche
**dadurch gekennzeichnet,**
**dass** eine elektrische Leitung (49) zur Versorgung des Aktuators (20) durch den Zusatzkörper (41) geführt ist.

9. Injektor nach Anspruch 8, **dadurch gekennzeichnet, dass** an dem Zusatzkörper (41) ein elektrischer Anschluss (51) zur Anbindung der elektrischen Leitung (49) an eine elektrische Versorgungsleitung (50) vorgesehen ist.

10. Einspritzvorrichtung mit einem Injektor (1) mit den Merkmalen eines der vorhergehenden Ansprüche und einer an der Anlagestelle des Zusatzkörpers (41) anliegenden Spannpratze (10).

## Claims

1. Injector for injecting fuel into a combustion chamber (7) of an internal combustion engine, in particular common-rail injector, having an injector body (18) which accommodates an actuator (20) and which has a high-pressure connection (36) for fuel, and having an additional body (41), wherein the injector body (18) is adjoined by the additional body (41) which has a support point (43) for making contact with a clamping bracket (10),
**characterized**
**in that** a supply line (37), which leads to the high-pressure connection (36), of the injector (1) is guided as a separate component past the additional body (41) and/or through the latter, in particular axially through a lateral recess (52).

2. Injector according to Claim 1, **characterized in that** the support point (43) is arranged on an end side (42), which faces away from a nozzle needle tip of the injector (1), of the additional body (41).

3. Injector according to Claim 1 or 2, **characterized in that** at least one alignment means is provided for aligning the additional body (41) relative to the injector body (18).

4. Injector according to Claim 3, **characterized in that** the alignment means is designed as at least one centring pin (53).

5. Injector according to either of Claims 3 and 4, **characterized in that** the alignment means is formed by the in particular eccentrically arranged high-pressure connection (36) and/or by the supply line (37) which leads to the high-pressure connection (36).

6. Injector according to one of the preceding claims, **characterized in that** at least one fuel low-pressure duct (44) is provided in the additional body (41).

7. Injector according to Claim 6, **characterized in that** on the additional body (41) there is arranged a return connection (46) for a fuel control quantity and/or a fuel leakage quantity.

8. Injector according to one of the preceding claims, **characterized in that** an electrical line (49) for providing a supply to the actuator (20) is guided through the additional body (41).

9. Injector according to Claim 8, **characterized in that** an electrical terminal (51) for connecting the electrical line (49) to an electrical supply line (50) is provided on the additional body (41).

10. Injection device having an injector (10) with the features of one of the preceding claims and having a clamping bracket (10) which bears against the contact point of the additional body (41).

## Revendications

1. Injecteur pour l'injection de carburant dans une chambre de combustion (7) d'un moteur à combustion interne, notamment injecteur à rampe commune, comprenant un corps d'injecteur (18) recevant un actionneur (20) avec un raccord haute pression (36) pour du carburant et avec un corps supplémentaire (41), le corps supplémentaire (41) étant adjacent au corps d'injecteur (18) en un point d'appui (43) pour l'appui contre une griffe de serrage (10),
**caractérisé en ce**
**qu'**une conduite d'alimentation (37) de l'injecteur (1) conduisant au raccord haute pression (36) est guidée sous forme de composant séparé devant le corps supplémentaire (41) et/ou à travers celui-ci, en particulier axialement à travers un évidement latéral (52).

2. Injecteur selon la revendication 1, **caractérisé en ce que** le point d'appui (43) est disposé sur un côté frontal (42) du corps supplémentaire (41) opposé à une pointe d'aiguille de buse de l'injecteur (1).

3. Injecteur selon la revendication 1 ou 2, **caractérisé en ce qu'**au moins un moyen d'orientation pour l'orientation du corps supplémentaire (41) par rapport au corps d'injecteur (18) est prévu.

4. Injecteur selon la revendication 3, **caractérisé en ce que** le moyen d'orientation est réalisé sous forme d'au moins une goupille de centrage (53).

5. Injecteur selon l'une quelconque des revendications 3 ou 4, **caractérisé en ce que** le moyen d'orientation est formé par le raccord haute pression (36) disposé notamment de manière excentrique et/ou par la conduite d'alimentation (37) conduisant au raccord haute pression (36).

6. Injecteur selon l'une quelconque des revendications précédentes, **caractérisé en ce qu'**au moins un canal de carburant basse pression (44) est prévu dans le corps supplémentaire (41).

7. Injecteur selon la revendication 6, **caractérisé en ce qu'**un raccord de retour (46) pour une quantité de commande de carburant et/ou une quantité de fuite de carburant est prévu sur le corps supplémentaire (41).

8. Injecteur selon l'une quelconque des revendications précédentes, **caractérisé en ce qu'**une conduite électrique (49) pour l'alimentation de l'actionneur (20) est guidée à travers le corps supplémentaire (41).

9. Injecteur selon la revendication 8, **caractérisé en ce qu'**un raccord électrique (51) pour la connexion de la conduite électrique (49) à une conduite d'alimentation électrique (50) est prévu sur le corps supplémentaire (41).

10. Dispositif d'injection comprenant un injecteur (1) ayant les caractéristiques de l'une des revendications précédentes, et une griffe de serrage (10) s'appliquant contre le point d'appui du corps supplémentaire (41).
